# FASCICULE DE BREVET EUROPEEN

(11) **EP 0 603 118 B1**
(45) Date de publication et mention de la délivrance du brevet: **02.11.1995**
(21) Numéro de dépôt: 93810797.6
(22) Date de dépôt: 17.11.1993
(51) Int. Cl.: B25B 5/10, B25B 5/16, B25F 5/02

(54) **Dispositif serre-joint**
Spannzwingen-Vorrichtung
Clamping device

(30) Priorité: 16.12.1992 CH 3842/92
(43) Date de publication de la demande: 22.06.1994
(73) Titulaire: Guibelin, Bruno, CH-1003 Lausanne (CH)
(72) Inventeur: Guibelin, Bruno, CH-1003 Lausanne (CH)
(74) Mandataire: Hranitzky, Wilhelm Max

(56) Documents cités:
- DE-A- 2 722 256
- DE-A- 3 732 870
- DE-U- 7 315 615
- DE-U- 9 200 970
- FR-A- 2 651 164
- US-A- 1 411 013

## Description

La présente invention concerne un dispositif serre-joint comportant un organe de serrage fixe, un organe de serrage mobile et une tige filetée, rotative, agencée pour déplacer l'organe mobile par rapport à l'organe fixe.

De tels dispositifs sont destinés à être utilisés notamment par un menuisier, un charpentier, un ébéniste, un ferblantier, un décorateur, un maquettiste et tout autre professionnel ou amateur placé devant le problème de maintenir ou d'assembler deux objets.

Le problème que présentent les serre-joints connus réside dans le fait qu'une personne seule ne peut que très difficilement à la fois maintenir les objets à assembler, après les avoir positionnés l'un par rapport à l'autre, actionner le serre-joint et empêcher ce dernier de bouger lors du serrage. Ces trois opérations simultanées nécessitent ainsi souvent l'intervention d'une tierce personne.

L'invention vise à fournir un dispositif serre-joint simple et efficace qui puisse être utilisé sans difficulté par une personne seule pour réaliser simultanément les trois opérations susmentionnées.

A cet effet, le dispositif serre-joint selon l'invention est caractérisé en ce qu'il comporte des moyens pour connecter ladite tige filetée à un dispositif d'entraînement rotatif à moteur électrique pouvant être tenu et commandé d'une main, et des moyens pour empêcher la rotation des organes de serrage par rapport audit dispositif d'entraînement.

Selon une forme d'exécution particulière, le dispositif comporte une armature rigide comprenant une tige de guidage, un bras de serrage fixe et un bras de guidage, ces bras étant orientés essentiellement perpendiculairement à la tige de guidage, un bras de serrage mobile formant à une des ses extrémités une bague coulissante et présentant un trou taraudé, la tige filetée étant guidée parallèlement à la tige de guidage, libre en rotation, à une première de ses extrémités dans ledit bras de serrage fixe, et au voisinage de sa seconde extrémité, dans ledit bras de guidage et étant couplée audit bras de serrage mobile en traversant ledit trou taraudé, cette tige filetée étant munie, à sa seconde extrémité, d'un embout pour sa connexion audit moyen d'entraînement rotatif, l'agencement étant tel que ledit bras mobile de serrage est amené à coulisser le long de ladite tige de guidage de l'armature sous l'effet d'un entraînement en rotation de ladite tige filetée, une tige anti-rotation solidaire de l'armature étant disposée pour coopérer avec un organe d'arrêt fixé sur ledit moyen d'entraînement rotatif.

Le dispositif d'entraînement rotatif est, de préférence, une visseuse ou perceuse électrique.

D'autres particularités, avantages et buts de l'invention apparaîtront à la lumière de la description donnée ci-après, à titre d'exemple, d'une forme de réalisation de l'invention illustrée dans les dessins annexés, dans lesquels :
La Fig. 1 est une vue latérale d'un dispositif serre-joint selon l'invention;
La Fig. 2 est une vue de dessus d'un dispositif d'arrêt faisant partie du dispositif de la Fig. 1;
Les Figures 3A, 3B et 3C sont, respectivement, des vues latérale, frontale et de dessus d'une tête de serrage supérieure pour surfaces planes;
Les Figures 4A et 4B sont, respectivement, des vues latérale et de dessus d'une tête de serrage inférieure pour surfaces planes;
Les Figures 5A, 5B et 5C sont, respectivement, des vues latérale, frontale et de dessus d'une tête de serrage supérieure pour tuyaux; et
Les Figures 6A, 6B et 6C sont, respectivement, des vues latérale, frontale et de dessus d'une tête de serrage inférieure pour tuyaux.

Le dispositif représenté à la Fig. 1 comprend une armature rigide, par exemple en métal, comportant une tige de guidage 1, un bras de serrage fixe 2 et un bras de guidage 3, ces bras étant disposés essentiellement perpendiculairement à la tige de guidage. Un bras de serrage mobile 4 peut coulisser sur la tige de guidage par l'intermédiaire d'une bague coulissante 5 formée à une de ses extrémités et un trou taraudé 6 est ménagé dans une partie intermédiaire de ce bras. Une tige d'actionnement filetée 7 s'insère par une de ses extrémités dans un logement 14 du bras 2 dans lequel elle peut tourner librement, et elle est guidée au voisinage de son autre extrémité en pouvant tourner également librement dans un logement 15 du bras de guidage 3. Entre ces deux logements, la tige 7 passe dans le trou 6 du bras mobile 4 et un écrou 16 est fixé sur cette tige au voisinage du logement 15, de manière à retenir la tige dans sa position axiale. L'extrémité 18 de la tige filetée est munie d'un embout 17, par exemple à six pans. Cet embout est agencé pour permettre le couplage de la tige 7 avec une visseuse ou perceuse, électrique ou pneumatique, 10. Dans le cas d'une perceuse munie d'un mandrin 19 à mâchoires usuelles, on utilise, de préférence, une douille creuse à six pans comme pièce intermédiaire entre l'embout 17, qui est introduit dans la douille, et ce mandrin. Cette solution présente en outre l'avantage de permettre l'utilisation de la perceuse équipée de la douille creuse pour l'actionnement de plusieurs dispositifs serre-joints du présent type sans réajustement du mandrin.

Selon la Fig. 1, une tige 8 est fixée à l'armature rigide parallèlement à la tige de guidage 1, de façon à coopérer avec une bague de retenue 9 fixée sur la perceuse ou visseuse 10. La Fig. 2, qui représente la bague 9 en vue de dessus, montre que celle-ci comporte une partie en forme de fourche 11, dans laquelle passera la tige 8 selon la Fig. 1, pour empêcher ainsi la rotation de l'armature rigide par rapport au dispositif d'entraînement 10.

Pour un dispositif d'entraînement à rotation droite, la tige 7 porte un filetage gauche et le trou 6 présente un taraudage également gauche. Dans ces conditions, lorsque l'embout 17 est fixé dans le mandrin 19 et que le moteur du dispositif 10 est enclenché, le bras de serrage 4 est déplacé vers le haut par la tige 7, en coulissant par sa partie 5 le long de la tige de guidage 1, pour réaliser le serrage voulu. Il est à noter que l'embout 17 peut accessoirement être actionné manuellement, par exemple au moyen d'une clé.

Le présent dispositif comporte, de préférence, des têtes de serrage amovibles pouvant être fixées sur les bras de serrage 2 et 4.

Les Figures 3A, 3B et 3C montrent une tête de serrage supérieure 20 et les Figures 4A et 4B une tête de serrage inférieure 21 pour des objets ayant des surfaces planes. D'autre part, les Figures 5A, 5B et 5C montrent une tête de serrage supérieure 22 et les Figures 6A, 6B et 6C une tête de serrage inférieure 23 pour des objets à surfaces cylindriques, par exemple pour des tuyaux. Les têtes de serrage supérieures peuvent être fixées sur le bras 2 au moyen d'un tampon de serrage, comme le montre le dessin, et les têtes de serrage inférieures peuvent être vissées à l'extrémité 12 du bras de serrage mobile.

Il ressort de ce qui précède que le dispositif serre-joint selon l'invention permet aisément, en tenant à une main le dispositif d'entraînement à moteur, de mettre en place et d'actionner le serre-joint, l'autre main étant libre pour tenir les pièces à assembler jusqu'à ce que le serrage soit réalisé.

## Revendications

1. Dispositif serre-joint comportant un organe de serrage fixe (2), un organe de serrage mobile (4) et une tige filetée (7), rotative, agencée pour déplacer l'organe mobile par rapport à l'organe fixe, caractérisé en ce qu'il comporte des moyens pour connecter la tige filetée (7) à un dispositif d'entraînement rotatif (10, 19) à moteur, pouvant être tenu et commandé d'une main, et des moyens (8, 9) pour empêcher la rotation des organes de serrage par rapport audit dispositif d'entraînement.

2. Dispositif selon la revendication 1, caractérisé en ce qu'il comporte une armature rigide comprenant une tige de guidage (1), un bras de serrage fixe (2) et un bras de guidage (3), ces bras étant orientés essentiellement perpendiculairement à la tige de guidage, un bras de serrage mobile (4) formant à une de ses extrémités une bague coulissante (5) et présentant un trou taraudé (6), la tige filetée (7) étant guidée parallèlement à la tige de guidage, libre en rotation, à une première (14) de ses extrémités dans ledit bras de serrage fixe (2), et au voisinage de sa seconde extrémité (18), dans ledit bras de guidage (3) et étant coupée audit bras de serrage mobile (4) en traversant ledit trou taraudé (6), cette tige filetée étant munie, à sa seconde extrémité (18), d'un embout (17) pour sa connexion audit moyen d'entraînement rotatif, l'agencement étant tel que ledit bras mobile de serrage est amené à coulisser le long de ladite tige de guidage de l'armature sous l'effet d'un entraînement en rotation de ladite tige filetée, une tige anti-rotation (8) solidaire de l'armature étant disposée pour coopérer avec un organe d'arrêt (9) fixé sur ledit moyen d'entraînement rotatif.

3. Dispositif selon la revendication 1 ou la revendication 2, caractérisé en ce que ledit dispositif d'entraînement rotatif est une visseuse ou perceuse électrique ou pneumatique.

4. Dispositif selon la revendication 2, caractérisé en ce que la tige anti-rotation (8) est fixée à la tige de guidage (1) et en ce que l'organe d'arrêt (9) présente une fourche (11) disposée pour coopérer avec cette tige anti-rotation.

5. Dispositif selon l'une des revendications précédentes, caractérisé en ce qu'il comporte des têtes de serrage (20, 21, 22, 23) amovibles, pouvant être disposées, d'une part, sur le bras de serrage fixe et, d'autre part, sur le bras de serrage mobile.

## Claims

1. Clamping device comprising a stationary clamping member (2), a movable clamping member (4) and a threaded rotatory rod (7) arranged for moving the movable member with respect to the stationary member, characterized in that it comprises means for linking the threaded rod (7) to a rotatory driving device (10, 19) comprising a motor which can be held and operated with one hand, and means (8, 9) for preventing the rotation of the clamping members with respect to said driving device.

2. Device according to claim 1, characterized in that it comprises a rigid frame including a guiding rod (1), a stationary clamping arm (2) and a guiding arm (3), these arms extending essentially perpendicularly to the guiding rod, a movable clamping arm (4) forming at one of its ends a sliding ring (5) and having a threaded hole (6), the threaded rod (7) being guided parallelly to the guiding rod, free to rotate, at the first (14) of its ends in said stationary clamping arm (2), and in the vicinity of its second end (18) in said guiding arm (3), and being coupled with said movable clamping arm (4) passing through said threaded hole (6), this threaded rod being provided at its second end (18) with an end portion (17) for its linking with said rotatory driving means, the arrangement being such that said movable clamping arm is brought to slide along said guiding rod of the frame by a rotatory driving action of said threaded rod, a rotation preventing rod (8) integral with the frame being arranged to cooperate with a stop member (9) fixed on said rotatory driving means.

3. Device according to claim 1 or claim 2, characterized in that said rotatory driving means is an electric or pneumatic screwing machine or drilling machine.

4. Device according to claim 2, characterized in that the rotation preventing rod (8) is fixed to the guiding rod (1) and in that the stop member (9) comprises a fork (11) arranged to cooperate with this rotation preventing rod.

5. Device according to one of the preceding claims, characterized in that it comprises removable clamping heads (20, 21, 22, 23) which can be arranged, on the one hand, on the stationary clamping arm and, on the other hand, on the movable clamping arm.

## Patentansprüche

1. Spannzwingenvorrichtung mit einem festen Spannorgan (2), einem beweglichen Spannorgan (4) und einer drehbaren Gewindespindel, die eingerichtet ist, das bewegliche Organ in bezug zu dem festen Organ zu verschieben, dadurch gekennzeichnet, daß sie Einrichtungen aufweist, um die Gewindespindel (7) mit einer motorgetriebenen Drehantriebsvorrichtung (10, 19), die mit einer Hand gehalten und gesteuert werden kann, zu verbinden, und Einrichtungen (8, 9) aufweist, um die Verdrehung der Spannorgane in bezug zu der Antriebsvorrichtung zu verhindern.

2. Vorrichtung nach Anspruch 1, dadurch gekennzeichnet, daß sie eine starre Konstruktion mit einer Führungsstange (1), einem festen Spannarm (2) und einem Führungsarm (3) aufweist, wobei diese Arme im wesentlichen senkrecht zur Führungsstange orientiert sind, ferner einen beweglichen Spannarm (4), der an seinem einen Ende einen Gleitring (5) bildet und ein Gewindeloch (6) aufweist, wobei die Gewindespindel (7) parallel zu der Führungsstange an einem ersten Ende in dem festen Spannarm (2) drehbar und in der Nahe ihres zweiten Endes (18) in dem Führungsarm (3) gefuhrt und mit dem beweglichen Spannarm (4) verbunden ist, indem sie durch das Gewindeloch (6) hindurchgreift, und wobei die Gewindespindel an ihrem zweiten Ende (18) mit einem Ansatz (7) zur Verbindung mit der Drehantriebsvorrichtung versehen ist, wobei die Anordnung so ist, daß der bewegliche Spannarm bei angetriebener Verdrehung der Gewindespindel gleitend entlang der Führungsstange der Konstruktion geführt wird, wobei eine fest mit der Konstruktion verbundene Anti-Rotationsstange (8) vorgesehen ist, um mit einem Halteorgan (9) zusammenzuarbeiten, das an der Drehantriebsvorrichtung befestigt ist.

3. Vorrichtung nach Anspruch 1 oder Anspruch 2, dadurch gekennzeichnet, daß die Drehantriebsvorrichtung eine elektrische oder pneumatische Bohrmaschine oder ein elektrischer oder pneumatischer Maschinenschrauber ist.

4. Vorrichtung nach Anspruch 2, dadurch gekennzeichnet, daß die Anti-Rotationsstange (8) an der Führungsstange (1) befestigt ist, und daß das Halteorgan (9) eine Gabel (11) aufweist, die zur Zusammenarbeit mit der Anti-Rotationsstange vorgesehen ist.

5. Vorrichtung nach einem der vorhergehenden Ansprüche, dadurch gekennzeichnet, daß sie lösbare Aufspannköpfe (20, 21, 22, 23) aufweist, die einerseits auf den festen Spannarm und andererseits auf den beweglichen Spannarm aufgesetzt werden können.
